# EUROPÄISCHE PATENTSCHRIFT

(11) **EP 0 542 174 B1**
(45) Veröffentlichungstag und Bekanntmachung des Hinweises auf die Patenterteilung: **17.05.1995**
(21) Anmeldenummer: 92119154.0
(22) Anmeldetag: 09.11.1992
(51) Int. Cl.: B61C 9/50, B61F 3/04

(54) **Schienentriebfahrzeug**
Railway traction unit
Engin de traction ferroviaire

(30) Priorität: 13.11.1991 DE 4137265
(43) Veröffentlichungstag der Anmeldung: 19.05.1993
(73) Patentinhaber: ABB PATENT GmbH, 68309 Mannheim (DE)
(72) Erfinder: Schwendt, Lutz, W-3502 Vellmar (DE)
(74) Vertreter: Rupprecht, Klaus, Dipl.-Ing.

(56) Entgegenhaltungen:
- CH-A- 252 051
- DE-C- 475 678
- DE-C- 478 393
- DE-C- 483 456
- GB-A- 245 383

## Beschreibung

Die Erfindung betrifft ein Schienentriebfahrzeug nach dem Oberbegriff des Anspruchs 1. Es ist bekannt, die mechanische Verbindung von Antriebseinheiten eines Schienentriebfahrzeuges mit dessen Fahrzeugkasten direkt über bewegliche Aufhängungen vorzunehmen.

So ist in der DE-PS 28 22 992 ein Schienentriebfahrzeug mit einem von Radachsen federnd getragenen Drehgestellrahmen und einem darauf gelagerten Fahrzeugrahmen bekanntgeworden, bei welchem die aus einem Elektromotor mit Übersetzungsgetriebe und einem hiervon beaufschlagten Radsatz gebildete Antriebseinheit mittels Pendeln einerseits am Drehgestell und andererseits direkt am Fahrzeugkasten aufgehängt ist.

Aus dieser unmittelbaren Kopplung der Antriebseinheit mit dem Fahrzeugkasten resultiert das Problem, daß Schwingungen der Fahrmotoren, zum Beispiel aus ungleichförmigen Drehmomenten, auf den Fahrzeugkasten übertragen werden. Dies kann zu einer übermäßigen Geräuschentwicklung infolge Resonanz im Fahrzeugkasten führen. Darüberhinaus können solche Schwingungen, unter Umständen, zum Beispiel infolge Verstärkung durch Resonanz, zu Schäden am eingesetzten Material führen. Insgesamt aber ist der Fahrkomfort beeinträchtigt.

Ausgehend von diesem Stand der Technik ist es daher Aufgabe der Erfindung eine Verbindung von Antriebseinheit zum Fahrzeugkasten zu schaffen, die bei weitestgehender Unterbindung der Übertragung von mechanischen Schwingungen der Antriebseinheit auf den Fahrzeugkasten einfach realisierbar ist und eine weitgehende Verwendung herkömmlicher Bauteile ermöglicht.

Die Lösung der Aufgabe besteht erfindungsgemäß in den kennzeichnenden Merkmalen des Patentanspruchs 1. Danach ist vorgesehen, daß die Verbindung der Antriebseinheit mit dem Fahrzeugkasten elastische Elemente und/oder Dämpfungselemente aufweist, welche unterschiedlich ausgebildet und in Serie, das heißt hintereinander in den Schwingungsübertragungsweg, geschaltet sind.

In erfindungsgemäßer Weiterbildung ist vorgesehen, daß ein Zwischenträger zwischen der Antriebseinheit und dem Fahrzeugkasten angeordnet ist, der unter Zwischenfügung von elastischen und/oder von Dämpfungselementen sowohl mit dem Fahrzeugkasten verbunden als auch mit der Antriebseinheit gekoppelt ist und als Zwischenmasse dient, welche die Dämpfungseigenschaften zusätzlich günstig beeinflußt.

Gemäß einer Ausgestaltung der Erfindung sind die elastischen Elemente als Elastomer-Stahl-Verbundkörper ausgebildet. In einer weiteren Ausgestaltung sind die Dämpfungselemente als Stahlkissen ausgebildet, mit Stahlwolle als Einlagematerial.

Der besondere Vorteil der Erfindung besteht darin, daß Schwingungen, die aus den Antrieben resultieren, durch die Reihenschaltung von zwei elastisch ausgebildeten Verbindungen mit dem als Zwischenmasse wirkenden Zwischenträger entscheidend vermindert ist.

Diese und weitere vorteilhafte Ausgestaltungen sind Gegenstand der Patentansprüche.

Anhand eines in der Zeichnung dargestellten Ausführungsbeispieles sollen die Erfindung, vorteilhafte Ausgestaltungen und Verbesserungen der Erfindung näher erläutert und beschrieben werden.

Es zeigen:
- Fig. 1: die Draufsicht auf ein schematisch dargestelltes Drehgestell mit erfindungsgemäßem Zwischenträger,
- Fig. 2: eine Seitenansicht mit Teilschnitt entlang Schnittlinie II-II in Fig.1,

In Fig. 1 ist in schematischer Darstellung in Draufsicht ein Drehgestellrahmen 12 und zwei darin spiegelbildlich zueinander angeordnete Antriebseinheiten 14 gezeigt.

Die Antriebseinheiten 14 bestehen aus einem Antriebsmotor 16, einem von diesem beaufschlagten Getriebe 18, welches über Gummigelenkkupplungen 20 bzw. über eine zwischengefügte Kupplungshohlwelle 22 jeweils mit einem Radsatz 24 verbunden ist.

Die Antriebseinheit 14 besitzt jeweils zwei Befestigungspunkte 26, 28 am Drehgestellrahmen 12 sowie einen nur aus Fig. 2 ersichtlichen weiteren Befestigungspunkt 27 an einem Zwischenträger 30.

Der Zwischenträger 30 ist beiderseits symmetrisch zu seiner Mitte mittels eines Führungsbolzens 32 am darüber befindlichen, nur aus Fig. 2 ersichtlichen Wagenkasten 34 befestigt.

Erfindungsgemäß ist vorgesehen, wie insbesondere in Fig. 2 gezeigt ist, zwischen den Fahrzeugkasten 34 und den Zwischenträger 30 Dämpfungselemente 36 zwischenzufügen, die so angeordnet sind, daß ein unmittelbarer Kontakt zwischen dem Zwischenträger 30 einerseits und dem Fahrzeugkasten 34 bzw. 32 in vertikaler und horizontaler Richtung verhindert ist.

An der Unterseite des Zwischenträgers 30 sind Haltestege 40 angeordnet, welche jeweils den dritten Befestigungspunkt 27 für die Antriebseinheiten 14 bilden.

Die ersten und zweiten Befestigungspunkte 26, 28 wie auch die dritten Befestigungspunkte 27 der Antriebseinheiten 14 sind jeweils unter Verwendung elastischer Elemente 42 ausgebildet.

Mittels der vorstehend beschriebenen Anordnung, gemäß welcher zwei unterschiedliche Dämpfungsglieder 36, 42 in den Kraftschluß zwischen den Antriebseinheiten 14 und dem Fahrzeugkasten 34 eingefügt sind, werden Schwingungen, die aus den Antriebseinheiten 14 resultieren, zum Beispiel infolge von Drehmomentabweichungen, soweit abgebaut, daß sie sich praktisch nicht mehr auf den Fahrzeugkasten 34 übertragen.

Die Dämpfungselemente 36 und/oder 42 sind als Elastomer-Metall-Elemente ausgebildet.

Die Dämpfungselemente 36 und/oder 42 können auch als sogenannte Stahlkissen ausgebildet werden. Diese Stahlkissen bestehen üblicherweise aus einem verformungsfähigen Gehäuse und weisen eine Füllung aus Stahlwolle, das ist ein Haufwerk aus langen Stahldrähten, welche die eingeleitete Schwingungsenergie durch Reibung der Stahldrähte miteinander in Reibungswärme umsetzen.

## Patentansprüche

1. Schienentriebfahrzeug mit einem Fahrzeugkasten (34), mit einem Drehgestellrahmen (24) und mit wenigstens einer einen Radsatz (24) beaufschlagenden Antriebseinheit (14), welche an je zwei Punkten (26, 28) am Drehgestellrahmen (12) aufgehängt ist und in einem weiteren Punkt mit dem Fahrzeugkasten (34) verbunden ist, dadurch gekennzeichnet, daß die Verbindung der Antriebseinheit (14) mit dem Fahrzeugkasten (34) Dämpfungselemente (36) und/oder elastische Elemente (42) aufweist, welche unterschiedlich ausgebildet und in Serie hintereinander im Schwingungsübertragungsweg angeordnet sind.

2. Schienentriebfahrzeug nach Anspruch 1, dadurch gekennzeichnet, daß ein Zwischenträger (30) vorgesehen ist, der jeweils unter Zwischenfügung von Dämpfungselementen (36) und/oder elastischen Elementen (36, 42) mit dem Fahrzeugkasten (34) sowie mit der Antriebseinheit (14) verbunden ist.

3. Schienentriebfahrzeug nach einem der vorherigen Ansprüche, dadurch gekennzeichnet, daß die elastischen Elemente (42) als Elastomer-Stahl-Verbundkörper ausgebildet sind.

4. Schienentriebfahrzeug nach einem der Ansprüche 2 oder 3, dadurch gekennzeichnet, daß die Dämpfungselemente (36) aus Stahlwolle gebildete Stahlkissen mit einer verformungsfähigen Hülle und einem Haufwerk aus langen Stahldrähten als Einlage ausgebildet sind.

## Claims

1. Rail traction vehicle having a vehicle body (34), a bogie frame (24) [sic] and at least one drive unit (14) which acts on a wheel set (24), is suspended at two points (26, 28) each on the bogie frame (12) and is connected at a further point to the vehicle body (34), characterized in that the connection between the drive unit (14) and the vehicle body (34) has damping elements (36) and/or elastic elements (42) which are of different design and are arranged in series one behind the other in the vibration transmission path.

2. Rail traction vehicle according to Claim 1, characterized in that an intermediate member (30) is provided which is connected to the vehicle body (34) and to the drive unit (14) in each case with damping elements (36) and/or elastic elements (36, 42) fitted in between.

3. Rail traction vehicle according to one of the preceding claims, characterized in that the elastic elements (42) are designed as elastomer-steel composite bodies.

4. Rail traction vehicle according to either of Claims 2 or 3, characterized in that the damping elements (36) are designed [lacuna] steel cushions formed from steel wool and having a deformable envelope and a pile of long steel wires as insert.

## Revendications

1. Engin de traction ferroviaire comportant une caisse (34) de véhicule, un châssis de bogie (12) et au moins un ensemble moteur (14) qui agit sur un essieu (24), est suspendu en deux points (26, 28) chaque fois sur le châssis de bogie (12) et est lié à la caisse (34) de véhicule en un autre point, caractérisé par le fait que la liaison entre l'ensemble moteur (14) et la caisse (34) de véhicule comprend des éléments amortisseurs et/ou des éléments élastiques (42) qui sont agencés de manière différente et sont disposés en série l'un à la suite de l'autre dans la chaîne de transmission des vibrations.

2. Engin de traction ferroviaire selon la revendication 1, caractérisé qu'il est prévu une traverse (30) intermédiaire qui est liée à la caisse (34) de véhicule et à l'ensemble moteur (14) avec interposition chaque fois d'éléments amortisseurs (36) et/ou d'éléments élastiques (36, 42).

3. Engin de traction ferroviaire selon l'une des revendications précédentes, caractérisé par le fait que les éléments élastiques (42) sont agencés sous la forme d'éléments composites élastomère-acier.

4. Engin de traction ferroviaire selon l'une des revendications 2 ou 3, caractérisé par le fait que les éléments amortisseurs (36) sont formés par des coussinets de laine d'acier constitués d'une enveloppe déformable et d'un paquet de fils d'acier longs comme garniture.
